# EUROPÄISCHE PATENTSCHRIFT

(11) **EP 0 514 394 B1**
(45) Veröffentlichungstag und Bekanntmachung des Hinweises auf die Patenterteilung: **24.08.1994**
(21) Anmeldenummer: 91902234.3
(22) Anmeldetag: 19.01.1991
(51) Int. Cl.: F02M 51/08

(54) **ELEKTROMAGNETISCH BETÄTIGBARES VENTIL**
ELECTROMAGNETICALLY OPERATED VALVE
SOUPAPE A COMMANDE ELECTROMAGNETIQUE

(30) Priorität: 03.02.1990 DE 4003227
(43) Veröffentlichungstag der Anmeldung: 25.11.1992
(73) Patentinhaber: ROBERT BOSCH GMBH, 70442 Stuttgart (DE)
(72) Erfinder: VOGT, Dieter, D-7015 Korntal-Münchingen 2 (DE); REITER, Ferdinand, D-7145 Markgrönigen 2 (DE); BABITZKA, Rudolf, D-7141 Kirchberg-Neuhof (DE)
(86) Internationale Anmeldenummer: DE9100043
(87) Internationale Veröffentlichungsnummer: WO9111604

(56) Entgegenhaltungen:
- EP-A- 0 208 564
- DE-A- 3 825 135

## Beschreibung

### Stand der Technik

Die Erfindung geht aus von einem elektromagnetisch betätigbaren Ventil nach der Gattung des Patentanspruchs 1. In der DE-A- 38 25 135 ist bereits ein elektromagnetisch betätigbares Ventil vorgeschlagen worden, bei dem ein Verlöten oder Verschweißen des Ankers mit dem Verbindungsrohr, des Leitelementes mit dem Kern sowie mit dem Verbindungsteil, des Zwischenteiles mit dem Kernende sowie mit dem Verbindungsteil und des Verbindungsteils mit dem Ventilsitzkörper erfolgt. Das dementsprechend gefertigte Ventil besitzt aufgrund des für die Löt- bzw. Schweißnähte vorzusehenden Platzbedarfes ein großes Bauvolumen. Beim Schweißen besteht die Gefahr, daß sich die miteinander zu verschweißenden Teile aufgrund von thermisch bedingten Spannungen verformen, aber auch, daß bei größeren Wandstärken der übereinanderragenden Teile die erforderliche Zuverlässigkeit der Verbindung nicht gewährleistet ist.

Aus der EP-A-0 208 564 ist es bereits bekannt, die Verschweißung von zwei übereinanderragenden metallenen Blechen in einer Querschnittsverringerung eines der Bleche vorzusehen, um eine zuverlässige Verbindung zu erzielen.

### Vorteile der Erfindung

Das erfindungsgemäße Ventil mit den kennzeichnenden Merkmalen des Patentanspruchs 1 hat demgegenüber den Vorteil, daß eine sichere Verschweißung erzielbar ist und sich das Ventil mit in radialer und axialer Richtung kleineren Abmessungen fertigen läßt. Die vereinfachte Verschweißung in einer Querschnittsverringerung ermöglicht eine Verringerung der Erwärmung der zu verschweißenden Teile und bildet zugleich eine sichere und zuverlässige Verbindung aus. Eine Verformung der Teile infolge der Temperatureinwirkung ist somit weitgehend ausgeschlossen.

Durch die in den Unteransprüchen aufgeführten Maßnahmen sind vorteilhafte Weiterbildungen und Verbesserungen des im Patentanspruch 1 angegebenen Ventils möglich.

Vorteilhaft ist es, daß der Ventilsitzkörper zwischen dem Ventilsitz und einer den Ventilsitzkörper mit dem Verbindungsteil verbindenden Schweißnaht eine umlaufende Nut aufweist, da diese Reduzierung der Querschnittsfläche den Wärmefluß beim Schweißen von der Schweißnaht in den Ventilsitz des Ventilsitzkörpers verringert, so daß ein Verziehen des Ventilsitzes durch thermisch bedingte Spannungen verhindert wird.

Dabei ist es vorteilhaft, wenn die Querschnittsfläche des Ventilsitzkörpers zwischen einer Aufbereitungsbohrung des Ventilsitzkörpers und einem Nutgrund der umlaufenden Nut Weniger als ein Viertel der Querschnittsfläche des Ventilsitzkörpers beträgt, die zwischen der Berührungslinie des an der Ventilsitzfläche anliegenden Ventilschließkörpers und dem Umfang des Ventilsitzkörpers gebildet wird, um den Wärmefluß so weit wie möglich zu verringern, ohne aber die Stabilität des Ventilsitzkörpers zu gefährden.

Vorteilhaft ist es auch, wenn die Wandstärke der Querschnittsverringerung des einen zu verschweißenden Teiles wesentlich geringer ist als die Wandstärke des anderen zu verschweißenden Teiles in Bereich der Verschweißung, so daß durch die deutlich größere Wandstärke des anderen Teiles eine sichere Verschweißung sowie die erforderliche Wärmeabfuhr gewährleistet ist.

Besonders vorteilhaft ist es, ein hohles, aus Kunststoff gefertigtes Kennzeichnungselement, das das Ventil umgreift und an diesem gehalten wird, vorzusehen. Die farbige Ausbildung der Kennzeichnungselemente von Ventilen erlaubt eine schnelle Identifikation des Ventiltyps bei der Produktion, Montage oder auch bei der Ersatzteilhaltung.

### Zeichnung

Ein Ausführungsbeispiel der Erfindung ist in der Zeichnung vereinfacht dargestellt und in der nachfolgenden Beschreibung näher erläutert. Es zeigen Figur 1 ein Ausführungsbeispiel eines erfindungsgemäß ausgestalteten Ventils und Figur 2 die erfindungsgemäße Verschweißung von zwei übereinanderragenden metallenen Teilen des Ventils.

### Beschreibung des Ausführungsbeispiels

Das in der Figur 1 beispielsweise dargestellte elektromagnetisch betätigbare Ventil in Form eines Einspritzventils für Brennstoffeinspritzanlagen von Brennkraftmaschinen hat einen von einer Magnetspule 3 umgebenen Kern 1, der rohrförmig ausgebildet ist und über den der Brennstoffzulauf erfolgt. Anschließend an ein unteres Kernende 2, auf dem die Magnetspule 3 angeordnet ist, ist konzentrisch zu einer Ventillängsachse 4 dicht mit dem Kern 1 ein das Kernende 2 umfassender erster Verbindungsabschnitt 5 eines rohrförmigen, metallenen Zwischenteiles 6, der am Umfang eine Querschnittsverringerung 40 aufweist, durch eine in der Querschnittsverringerung 40 verlaufende, mittels Laser erzeugte Schweißnaht 54 verbunden.

Die in der Figur 2 dargestellte erfindungsgemäße Verschweißung von zwei übereinanderragenden metallenen Teilen des Ventils soll für alle Verschweißungen des Ventils in entsprechend angepaßter Form gelten und zeigt beispielhaft die als Schweißnut ausgebildete Querschnittsverringerung 40 des ersten Verbindungsabschnitts 5, die in der Nähe eines Endes des Teiles, beispielsweise des Zwischenteiles 6, liegt und zu diesem Ende hin durch einen radial sich über den Nutgrund hinaus erstreckenden Verstärkungsbund 41 begrenzt wird. Der Verstärkungsbund 41 dient als Schutz für die Schweißnaht 54 und die geringe Wandstärke der Querschnittsverringerung 40 von ca. 0,3 mm. Weist der Verstärkungsbund 41 zur zentralen Öffnung 55 des Zwischenteils 6 hin eine Einführphase 42 und/oder einen Kantenbruch auf, so erleichtert dies die Montage. Die im Vergleich zur Querschnittsverringerung 40 wesentlich größere Wandstärke des anderen zu verschweißenden Teiles, hier des Kernendes 2, ermöglicht eine sichere und zuverlässige Verschweißung.

Ein einen größeren Durchmesser als der erste Verbindungsabschnitt 5 aufweisender zweiter Verbindungsabschnitt 7 des Zwischenteiles 6 umgreift ein rohrförmiges metallenes Verbindungsteil und ist mit diesem mittels einer in einer am stromabwärtigen Ende des zweiten Verbindungsabschnittes 7 ausgebildeten Querschnittsverringerung 50 ausgeführten Laserschweißung entsprechend der Darstellung in Figur 2 verbunden. Um kleine Außenmaße des Ventils zu ermöglichen, umgreift der erste Verbindungsabschnitt 5 einen Halteabsatz 36 des Kernendes 2, der einen geringeren Außendurchmesser als der Kern 1 hat, und der zweite Verbindungsabschnitt 7 umgreift einen ebenfalls mit geringerem Außendurchmesser als im angrenzenden Bereich ausgebildeten Halteabsatz 37 des Verbindungsteils 20.

An dem dem Kern 1 abgewandten Ende des Verbindungsteiles 20 ist in eine Haltebohrung 39 ein eine Nut 31 aufweisender Ventilsitzkörper 8 eingeschweißt, wobei die mittels Laser erzeugte Schweißung in einer Querschnittsverringerung 52 des Verbindungsteiles 20 verläuft, wie Figur 2 dies als Beispiel zeigt. Die Nut 31 liegt dabei zwischen Ventilsitz 9 und Querschnittsverringerung 52. Die Aneinanderreihung von Kern 1, Zwischenteil 6, Verbindungsteil 20 und Ventilsitzkörper 8 stellt somit eine dichte starre metallene Einheit dar. Stromabwärts des Ventilsitzes 9 ist im Ventilsitzkörper 8 wenigstens eine Abspritzöffnung 17 ausgebildet.

Eine in eine Strömungsbohrung 21 des Kerns 1 eingepreßte Verschiebehülse 22 dient zur Einstellung der Federvorspannung einer an der Verschiebehülse 22 anliegenden Rückstellfeder 18, die sich mit ihrem stromabwärts gerichteten Ende an einem Verbindungsrohr 23 abstützt. Mit dem der Rückstellfeder 18 zugewandten Ende des Verbindungsrohres 23 ist durch Laserschweißung ein Anker 12 verbunden, in dessen dem Kernende 2 abgewandt ausgebildeter Querschnittsverringerung 51 eine Schweißnaht entsprechend der in der Figur 2 gezeigten verläuft. Das rohrförmige Zwischenteil 6 dient mit einem Führungsbund 10 zugleich als Führung für den Anker 12. Am anderen Ende des Verbindungsrohres 23 ist dieses mit einem mit dem Ventilsitz 9 zusammenwirkenden, z.B. als Kugel ausgebildeten Ventilschließkörper 14 beispielsweise durch Schweißen verbunden.

Die umlaufende Nut 31 im Ventilsitzkörper 8 bewirkt, daß die Querschnittsfläche des Ventilsitzkörpers 8 zwischen einer Aufbereitungsbohrung 32 des Ventilsitzkörpers 8 und einem Nutgrund 33 der umlaufenden Nut 31 weniger als ein Viertel der Querschnittsfläche des Ventilsitzkörpers 8 beträgt, die zwischen der Berührungslinie des an der Ventilsitzfläche anliegenden Ventilschließkörpers 14 und dem Umfang des Ventilsitzkörpers 8 gebildet wird. Diese verringerte Querschnittsfläche reduziert den Wärmefluß beim Schweißen von der Schweißnaht 30 in den Ventilsitz 9, so daß ein Verziehen des Ventilsitzes 9 durch thermisch bedingte Spannungen ausgeschlossen ist.

Die Magnetspule 3 ist von wenigstens einem, im Ausführungsbeispiel als Bügel ausgebildeten, als ferromagnetisches Element dienenden Leitelement 28 in axialer Richtung vollständig und in Umfangsrichtung zumindest teilweise umgeben. Das Leitelement 28 ist mit seinem Bereich 29 an die Kontur der Magnetspule 3 angepaßt, ein sich radial nach innen erstreckender oberer Endabschnitt 44 umgreift teilweise den Kern 1, ein unterer Endabschnitt 45 teilweise das Verbindungsteil 20. Der obere Endabschnitt 44 ist mit seinem dem Ventilschließkörper 14 abgewandten Ende mit dem Kern 1 durch Laserschweißen verbunden, wobei die Schweißung in einer einfachen, nur über einen Teil des Umfanges des Leitelementes 28 verlaufenden Querschnittsverringerung 46 des oberen Endabschnittes 44 ausgebildet ist. Mit seinem unteren Endabschnitt 45 ist das Leitelement 28 mittels Laserschweißen mit dem Verbindungsteil 20 in einer Querschnittsverringerung 47 verbunden, beispielsweise entsprechend der in der Figur 2 dargestellten Schweißung. Da das Leitelement 28 keine Abdichtfunktion erfüllt, ist eine umlaufende, dichte Verschweißung nicht notwendig, so daß auch die Querschnittsverringerungen 46, 47 an dem oberen Endabschnitt 44 und dem unteren Endabschnitt 45 nicht umlaufend ausgebildet sein müssen. In einem weiteren, hier nicht dargestellten Ausführungsbeispiel ist es auch möglich, ebenso wie an dem oberen Endabschnitt 44 auch an dem unteren Endabschnitt 45 auf die Ausbildung einer über den gesamten Umfang des Leitelementes 28 verlaufenden Schweißnut zu verzichten und nur eine einfache, sich nur über einen Teil des Umfanges des Leitelementes 28 erstreckende Querschnittsverringerung vorzusehen.

Mindestens ein Teil des Kerns 1 und die Magnetspule 3 in ihrer gesamten axialen Länge sind durch eine Kunststoffummantelung 24 umschlossen, die auch wenigstens noch das Zwischenteil 6 und einen Teil des Verbindungsteils 20 umschließt. An diese durch Ausgießen oder Umspritzen mit Kunststoff erzielte Kunststoffummantelung 24 schließt sich in axialer Richtung stromabwärts ein das Verbindungsteil 20 zum Teil umschließendes, aus farbigem Kunststoff gefertigtes rohrförmiges Kennzeichnungselement 27 an, das an dem Ventil durch eine Klemm-, Preß- oder Schraubverbindung gehalten wird. Die farbige Kennzeichnung des Ventils ermöglicht eine schnelle Identifikation des Ventiltyps bei der Produktion, Montage oder auch bei der Ersatzteilhaltung.

An die Kunststoffummantelung 24 ist zugleich ein elektrischer Anschlußstecker 26 angeformt, über den die elektrische Kontaktierung der Magnetspule 3 und damit deren Erregung erfolgt.

Die erfindungsgemäßen, in Querschnittsverringerungen ausgeführten Laserschweißungen ermöglichen nicht nur einen kompakten Aufbau des Ventils, sie zeichnen sich auch durch eine hohe Sicherheit und Zuverlässigkeit sowie eine einfache Ausführbarkeit aus.

## Patentansprüche

1. Elektromagnetisch betätigbares Ventil, insbesondere Einspritzventil für Brennstoffeinspritzanlagen von Brennkraftmaschinen mit einem von einer Magnetspule (3) umgebenenen Kern (1), mit einem Anker (12), durch den ein mit einem festen Ventilsitz (9) zusammenwirkender Ventilschließkörper (14) mittels eines mit dem Anker (12) verschweißten Verbindungsrohres (23) betätigbar ist, mit zumindest einem die Magnetspule (3) übergreifenden Leitelement (28), das mit seinem dem Ventilschließkörper (14) zugewandten Ende mit einem Verbindungsteil (20) und mit seinem anderen Ende mit dem Kern (1) durch Schweißen verbunden ist, und mit einem den festen Ventilsitz (9) aufweisenden, an dem Verbindungsteil (20) an seinem dem Ventilschließkörper (14) abgewandten Ende durch Schweißen befestigten, metallenen Ventilsitzkörper (8), dadurch gekennzeichnet, daß die Verschweißung von zwei übereinanderragenden metallenen Teilen des Ventils, in einer Querschnittsverringerung (40, 46, 47, 50, 51, 52) einer der beiden jeweils zu verschweißenden Teile erfolgt, wobei der Ventilsitzkörper (8) zwischen dem Ventilsitz (9) und einer den Ventilsitzkörper (8) mit dem Verbindungsteil (20) verbindenden Schweißnaht (30) eine umlaufende Nut (31) aufweist.

2. Ventil nach Anspruch 1, dadurch gekennzeichnet, daß die Querschnittsfläche des Ventilsitzkörpers (8) zwischen einer Aufbereitungsbohrung (32) des Ventilsitzkörpers (8) und einem Nutgrund (33) der umlaufenden Nut (31) weniger als ein Viertel der Querschnittsfläche des Ventilsitzkörpers (8) beträgt, die zwischen der Berührungslinie des an der Ventilsitzfläche anliegenden Ventilschließkörpers (14) und dem Umfang des Ventilsitzkörpers (8) gebildet wird.

3. Ventil nach Anspruch 1, dadurch gekennzeichnet, daß die Wandstärke der Querschnittsverringerung (40, 46, 47, 50, 51, 52) des einen zu verschweißenden Teiles wesentlich geringer ist als die Wandstärke des anderen zu verschweißenden Teiles im Bereich der Verschweißung.

4. Ventil nach Anspruch 1, dadurch gekennzeichnet, daß ein hohles, aus Kunststoff gefertigtes Kennzeichnungselement (27) das Ventil umgreift und an diesem gehalten wird.

## Claims

1. Electromagnetically operable valve, in particular an injection valve for fuel injection systems of internal combustion engines, having a core (1) surrounded by a solenoid (3), having an armature (12) by means of which a valve closing member (14) which interacts with a fixed valve seat (9) can be operated by means of a connecting tube (23) welded to the armature (12), having at least one conductive element (28) which overlaps the solenoid (3) and is connected by welding to a connecting part (20) with its end which faces the valve closing member (14) and with its other end to the core (1), and having a metal valve seating member (8) which has the fixed valve seat (9) and is fixed by welding to the connecting part (20) at its end averted from the valve closing member (14), characterized in that the welding of two mutually overlapping metal parts of the valve is performed in a cross-sectional constriction (40, 46, 47, 50, 51, 52) of one of the two parts respectively to be welded, the valve seating member (8) having a circumferential groove (31) between the valve seat (9) and a welding seam (30) which connects the valve seating member (8) to the connecting part (20).

2. Valve according to Claim 1, characterized in that the cross-sectional area of the valve seating member (8) between a preparation bore (32) of the valve seating member (8) and a groove bottom (33) of the circumferential groove (31) amounts to less than a quarter of the cross-sectional area of the valve seating member (8), which is formed between the line of contact of the valve closing member (14), which bears against the valve seat surface, and the circumference of the valve seating member (8).

3. Valve according to Claim 1, characterized in that the wall thickness of the cross-sectional constriction (40, 46, 47, 50, 51, 52) of one of the parts to be welded is substantially smaller than the wall thickness of the other part to be welded in the region of the weld.

4. Valve according to Claim 1, characterized in that a hollow marking element (27) produced from plastic surrounds the valve and is held on the latter.

## Revendications

1. Soupape à commande électromagnétique, notamment injecteur pour des installations d'injection de carburant sur des moteurs à combustion interne, comprenant un noyau (1) entouré par une bobine électromagnétique (3), un induit (12) qui peut commander un organe d'obturation de soupape (14) coopérant avec un siège de soupape (9), fixe, à l'aide d'un tube de liaison (23) soudé à l'induit (12), au moins un élément conducteur (28) qui passe sur la bobine électromagnétique (3) et dont l'extrémité tournée vers l'organe d'obturation de soupape (14) est reliée par soudure à une pièce de liaison (20) et par son autre extrémité au noyau (1), ainsi qu'un corps à siège de soupape (8), métallique, comportant le siège de soupape (9), fixe, et qui est relié à la pièce de liaison (20) par soudure, à son extrémité opposée à l'organe d'obturation de soupape (14), soupape caractérisée en ce que le soudage de deux pièces métalliques de la soupape, qui se chevauchent, se fait dans une réduction de section (40, 46, 47, 50, 51, 52) de l'une des deux pièces à réunir par soudure, le corps à siège de soupape (8) ayant une rainure périphérique (31) entre le siège de soupape (9) et un des corps de soupape (8) avec le fil de soudure (30) relié à la pièce de liaison (20).

2. Soupape selon la revendication 1, caractérisé en ce que la surface de la section du corps à siège de soupape (8) est un perçage de préparation du corps (8) et le fond (33) de la rainure périphérique (31) représente moins d'un quart de la surface de la section du corps (8), comprise entre les lignes de contact de l'organe d'obturation (14) de la soupape appliqué contre la surface formant siège de soupape et la périphérie du corps (8).

3. Soupape selon la revendication 1, caractérisée en ce que l'épaisseur de paroi de la réduction de section (40, 46, 47,50, 51, 52) de l'une des pièces à souder est beaucoup plus faible que l'épaisseur de paroi de l'autre pièce à souder au niveau de la soudure.

4. Soupape selon la revendication 1, caractérisée par un élément creux caractéristique (27) fabriqué en matière plastique, creux et qui entoure la soupape fixée sur celle-ci
